# EUROPÄISCHE PATENTSCHRIFT

(11) **EP 1 842 992 B1**
(45) Veröffentlichungstag und Bekanntmachung des Hinweises auf die Patenterteilung: **06.10.2010**
(21) Anmeldenummer: 07006836.6
(22) Anmeldetag: 02.04.2007
(51) Int. Cl.: E05B 65/19, E05B 15/04

(54) **Haubenschloss**
Bonnet lock
Serrure de capot

(30) Priorität: 05.04.2006 DE 102006015870
(43) Veröffentlichungstag der Anmeldung: 10.10.2007
(73) Patentinhaber: GM Global Technology Operations, Inc., Detroit, MI 48265-3000 (US)
(72) Erfinder: Fuge, Jörg, 67549 Worms (DE); Heberer, Andreas, 55128 Main (DE); Tiemann, Dirk, 67294 Orbis (DE)
(74) Vertreter: Daniel, Ulrich W.P.

(56) Entgegenhaltungen:
- EP-A- 1 217 154
- WO-A-98/26144
- DE-A1- 4 225 670
- DE-A1- 4 446 078
- DE-A1- 10 357 285

## Beschreibung

Die Erfindung bezieht sich auf ein Haubenschloss gemäß dem Oberbegriff des Anspruches 1.

Haubenschlösser zur Verriegelung von Hauben bzw. Motorhauben eines Kraftfahrzeugs sind allgemein bekannt. Lassen sich Haubenschlösser an der Haubenvorderkante entriegeln, so müssen sie, sofern sie hinten angeschlagen sind, aufgrund gesetzlicher Bestimmungen durch eine zweite Verriegelung gesichert werden. Will der Fahrer die Motorhaube öffnen, so entriegelt er in einem ersten Schritt die Motorhaube. Hierdurch wird eine Primärsicherung außer Kraft gesetzt, indem ein an der Motorhaube befestigter Schließbügel freigegeben wird. Zum Überwinden der Sekundärsicherung ist ein am Schließbügel befestigter Sekundärfanghaken zwischen Karosseriefront und Motorhaubenunterseite zu verschwenken, wodurch die Motorhaube geöffnet wird.

Bei der Montage der Motorhaube wird der Schließbügel an der Motorhaube befestigt und diese lackiert. Der Sekundärfanghaken zum handbetätigten Öffnen der Motorhaube ist hierbei noch nicht montiert. Der Grund ist, dass der Lack in die Schwenkachse des Sekundärfanghakens eindringen und diesen Bereich teilweise verkleben würde. Bei der anschließenden Benutzung des Sekundärfanghakens käme es dann zu Lackbrüchen. Daher wird nach dem Lackierungsvorgang der Sekundärfanghaken bei geöffneter Motorhaube von einem Werker in einer Überkopfarbeit montiert.

Die DE 103 00 640 A1 beschreibt eine Vorrichtung zur Sicherung der Haube eines Kraftfahrzeugs. Sie besteht aus einem Schloss mit Drehfalle, Sperrklinke und Bowdenzug. Durch eine spezielle Konturierung der Sperrklinke lässt sich ein Bowdenzug sowohl in links- als auch in rechtsgelenkten Fahrzeugen befestigen. Wird am Bowdenzug gezogen, so gibt die Sperrklinke die Drehfalle frei. Eine Rückstellfeder schwenkt die Drehfalle und gibt den Schlossbügel komplett frei. Über eine Sekundärverriegelung verfügt die Vorrichtung nicht.

In der WO 98/26144 ist ein Haubenschloss gemäß dem Oberbegriff des Anspruchs 1 beschrieben, bei dem der Fanghaken einstückig mit der Drehfalle ausgebildet ist. Eine Feder vermag die Drehfalle von der Primärverriegelung in die Sekundärverriegelung und darüber hinaus zur vollständigen Freigabe des Schließbügels zu drehen. Zum Halten der Drehfalle in der Sekundärverriegelung ist ein an der Drehfalle angreifender Riegel vorgesehen.

Ausgehend vom oben genannten Stand der Technik ist es die Aufgabe, ein Haubenschloss bereitzustellen, indem verhindert wird, dass eine Krafteinwirkung der ersten Feder gegen den Fanghaken diesen versehenthich öffnet.

Die Lösung dieser Aufgabe erfolgt mit den Merkmalen des unabhängigen Anspruches 1. Vorteilhafte Weiterbildungen werden durch die Merkmale der abhängigen Ansprüche wiedergegeben.

Die Erfindung bezieht sich demnach auf ein Haubenschloss zum Sichern der Motorhaube eines Kraftfahrzeugs. Das Haubenschloss besitzt eine Primärverriegelung und eine Sekundärverriegelung für einen mit dem Haubenschloss zusammenwirkenden Schließbügel und ist damit für hinten angeschlagene Motorhauben geeignet. Die Sekundärverriegelung umfasst hierbei eine Drehfalle und einen Fanghaken, wobei Drehfalle und Fanghaken einstückig ausgebildet sind.

Gegenüber Haubenschlössern mit separater Drehfalle und (Sekundär-) Fanghaken reduziert sich bei der einstückigen Ausbildung die Zahl der erforderlichen Teile, vereinfacht sich insofern die Bauweise des Haubenschlosses und reduziert sich die Zahl eventuell nicht funktionierender Komponenten.

Die einstückige Ausbildung von Fanghaken und Drehfalle bringt es mit sich, dass der Fanghaken beweglich ausgebildet ist. Stößt beispielsweise ein Fußgänger unfallbedingt im Haubenschlossbereich gegen die Motorhaube, so wird hierdurch das Verletzungsrisiko im Vergleich zu einem Haubenschloss mit starrem Fanghaken herabgesetzt. Ein starrer, am Karosserievorderbau montierter und nach oben gerichteter Fanghaken stellt nämlich inhärent ein Verletzungsrisiko dar, wenn das oberhalb eines derartigen Fanghakens befindliche Blech der Motorhaube bereit eingedrückt ist.

Der Fanghaken ist weiterhin karosserieseitig beweglich ausgeführt, d.h. ist kein mit der Motorhaube verbundenes bewegliches Teil. Dies erleichtert die Montage des Haubenschlosses bei der Fertigung des Fahrzeugs, denn der mit der Motorhaube verbundene Teil des Haubenschlosses mit dem Schließbügel ist starr ausgebildet und kann deshalb mit der Motorhaube als Einheit lackiert werden. Ein nachträgliches Montieren beweglicher und an der Motorhaube zu befestigender Teile des Haubenschlosses nach dem Lackieren entfällt somit.

Erfindungsgemäß ist eine erste Feder zum Drehen der Drehfalle vorgesehen und besitzt die Drehfalle einen der ersten Feder entgegenwirkenden ersten Anschlag. Die erste Feder dreht die Drehfalle aus einer Schließposition heraus und erfährt in einer gewissen Drehfallenstellung die Gegenwirkung des ersten Anschlags, bzw. wird vom ersten Anschlag kraftlos gemacht. In dieser Stellung ist die Primärsicherung überwunden, sichert aber die Sekundärsicherung in Gestalt des Fanghakens den Schließbügel.

Erfindungsgemäß ist die Position des ersten Anschlags so gewählt, dass der erste Anschlag der ersten Feder in einer solchen Drehfallenstellung entgegenwirkt, in der ein zugeordneter Schließbügel vom Fanghaken erfassbar ist. Die erste Feder wird also kraftlos macht, wenn der zugehörige Schließbügel vom Fanghaken erfassbar ist. Durch diese Wahl wird verhindert, dass eine Krafteinwirkung der ersten Feder gegen den Fanghaken diesen versehentlich öffnet.

Eine Realisierung des Entgegenwirkens des ersten Anschlags gegen die erste Feder besteht nach einer weiteren Ausführungsform darin, dass die erste Feder eine sich an dem Schlossgehäuse abstützende Schenkelfeder ist, und der erste Anschlag seitlich von der Drehfalle absteht. Der erste Anschlag, da seitlich abstehend, stößt bei einer Drehbewegung der Drehfalle gegen den sich am Schlossgehäuse abstützenden Schenkel und macht die Schenkelfeder hierdurch kraftlos.

Eine Positionswahl im Sinne des vorletzten Absatzes ist nach einer Ausführungsform derart vorgenommen, dass der erste Anschlag dann in der Drehfallenstellung gegen einen sich abstützenden Schenkel der Schenkelfeder stößt, wenn ein zugeordneter Schließbügel vom Fanghaken erfassbar ist.

In einer weiteren Ausführungsform hat das Haubenschloss eine zweite Feder, die der ersten Feder entgegenwirkt. Die zweite Feder dient beim Schließvorgang dazu, dass der Fanghaken den in die Drehfalle einzuführenden Schließbügel erfasst.

In einer weiteren Ausführungsform ist das von der ersten Feder auf die Drehfalle ausgeübte Drehmoment größer als dasjenige der zweiten Feder. Hierdurch wird sichergestellt, dass die Primärverriegelung überhaupt mit Hilfe der ersten Feder überwunden werden kann.

In einer weiteren Ausführungsform des Haubenschlosses ist die zweite Feder eine an einem Schlossgehäuse befestigte Schenkelfeder, und besitzt die Drehfalle einen seitlich abstehenden zweiten Anschlag.

Eine Realisierung der Ausführungsform des letzten Absatzes besteht darin, dass die Position des zweiten Anschlags so gewählt ist, dass der zweite Anschlag in der Schließstellung des Haubenschlosses gegen einen Schenkel der Schenkelfeder stößt.

Im Übrigen kann die Sperrklinke der Primärverriegelung mit einem Bowdenzug betätigbar sein.

Weitere Merkmale und Vorteile der beanspruchten Erfindung werden aus der folgenden detaillierten Beschreibung mit Bezug auf die beigefügten Zeichnungen erkennbar, die nachfolgend als nicht beschränkende Beispiele angegeben sind. Hierbei soll die Benutzung von Bezugszeichen in den Figuren nicht dahingehend verstanden werden, dass die Bezugszeichen den Schutzumfang der beanspruchten Erfindung einschränken sollen. Es zeigt
- Figur 1: zeigt die Schließposition einer Ausführungsform des Haubenschlosses in einer Rückansicht,
- Figur 2: zeigt das Haubenschloss der Figur 1 in einer Frontansicht,
- Figur 3: zeigt das Haubenschloss der Figur 1 in einer perspektivischen Seitenansicht,
- Figur 4: zeigt das Haubenschlosses der Figur 1 in einer Rückansicht nach Entsperren der Primärveriegelung,
- Figur 5: zeigt das Haubenschlosses der Figur 1 in einer Vorderansicht nach einem Entsperren der Primärveriegelung,
- Figur 6: zeigt das Haubenschlosses der Figur 1 in einer perspektivischen Seitenansicht nach Entsperren der Primärveriegelung,
- Figur 7: zeigt das Haubenschlosses der Figur 1 in einer Rückansicht nach Entsperren der Sekundärveriegelung,
- Figur 8: zeigt das Haubenschlosses der Figur 1 in einer Vorderansicht nach einem Entsperren der Sekundärveriegelung.

Figur 1 zeigt eine Ausführungsform des Haubenschlosses in einer Rückansicht, und zwar in seiner Schließstellung. Das Haubenschloss besitzt ein Schlossgehäuse 1, das zwei Innenwände 2 und 3 aufweist. Eine Drehfalle 4 ist um einen gehäusefesten Bolzen 5 drehbar gelagert. Die Drehfalle 4 besitzt eine Ausnehmung 6 für die Aufnahme des zugeordneten Schließbügels 7. Oberhalb der Ausnehmung 6 hat die Drehfalle die Form eines Fanghakens 8. Demgemäß sind Drehfalle 4 und Fanghaken 8 einstückig ausgebildet.

Figur 1 zeigt das Haubenschloss in seiner Schließstellung. Eine Rückstellfeder 9 drückt auf bekannte Weise eine Sperrklinke 10 in die Ausnehmung 6 der Drehfalle 4 und verhindert eine Drehbewegung im Uhrzeigersinn.

Zieht der Fahrer eines mit diesem Haubenschloss ausgestatteten Fahrzeugs am Bowdenzug 11 nach links, so gibt die Sperrklinke 10 die Drehfalle 4 frei. Damit ist die Primärverriegelung des Schließbolzens 7 außer Kraft gesetzt. Aufgrund der Federkraft der sich gegen die Innenwand 3 abstützenden ersten Feder 12, einer Schenkelfeder, dreht sich die Drehfalle 4 im Uhrzeigersinn.

Figur 2 zeigt das Haubenschloss der Figur 1 in einer Frontansicht. Man erkennt eine zweite Feder 13, ausgebildet als Schenkelfeder, deren linker Schenkel gehäusefest ist, und dessen rechter Schenkel 19 von einem zweiten Anschlag 14 der Drehfalle 4 erfassbar ist. Der zweite Anschlag 14 steht seitlich von der Drehfalle 4 ab und zeigt in Figur 2 dem Betrachter entgegen. Dreht sich die Drehfalle 4 der Figur 1 im Uhrzeigersinn, so bedeutet dies bei Figur 2 ein Zusammendrücken der zweiten Feder 13 im Gegenuhrzeigersinn. Um diesen Bewegungsablauf beim Öffnen des Haubenschlosses zu gewährleisten, ist das Drehmoment der zweiten Feder 13 kleiner als das Drehmoment der ersten Feder 12.

Figur 3 zeigt das Haubenschloss der Figur 1 in einer perspektivischen Seitenansicht. Hier erkennt besonders gut den nach hinten ragenden zweiten Anschlag 14, aber auch den nach vorne stehenden ersten Anschlag 15, dessen Funktionsweise nachfolgend mit den Figuren 4 bis 6 näher erläutert wird.

Figur 4 zeigt die Rückansicht des Haubenschlosses der Figur 1 mit einer entsperrten Primärverriegelung und mit einer Stellung der Drehfalle 4, die gegenüber der Stellung der Figur 1 um etwa 45° im Uhrzeigersinn versetzt ist. In dieser Stellung wirkt der erste Anschlag 15 dem sich an der Innenwand 3 abstützenden Schenkel 18 der ersten Feder 12 entgegen, indem er gegen ihn stößt und ihn dadurch kraftlos macht. Die Position des ersten Anschlags 15 ist hierbei so gewählt, dass der erste Anschlag 15 der ersten Feder 12 in einer solchen Drehfallenstellung entgegenwirkt, in der der zugeordnete Schließbügel 7 vom Fanghaken 8 erfassbar ist. Der Schließbügel 7 bleibt daher weiterhin gesichert.

Figur 5 ist eine Frontansicht des in Figur 4 gezeigten Haubenschlosses. Man erkennt, dass der zweite Anschlag 14 den rechten Schenkel 19 der zweiten Feder 13 um ca. 30° im Gegenuhrzeigersinn verdreht hat. Die damit aufgebaute Federspannung bewirkt, dass die der Ausnehmung 6 zugewandte innere Fanghakenkontur 16 in dieser Stellung gegen den Schließbolzen 7 gedrückt wird, vgl. Figur 6. Dadurch wird im Zusammenspiel mit der gewählten inneren Fanghakenkontur 16 gewährleistet, dass der Schließbügel 7 gesichert bleibt, und sich die hieran angebundene Motorhaube nicht durch äußere Kräfte, z.B. durch Fahrtwind oder durch eine unebene Fahrbahn, aus dem Fanghaken 8 lösen kann.

Figur 6 zeigt das Haubenschloss der Figur 4 in einer perspektivischen Seitenansicht. Man erkennt insbesondere, dass der erste Anschlag 15 den rechten Schenkel 18 der ersten Feder 12 mitnimmt und diese dadurch kraftlos macht.

Durch manuelles Betätigen der Drehfalle 4 an der Motorhaube, zum Beispiel mit einem an der Drehfalle 4 angreifenden (nicht gezeigten) Hebel, wird die Sekundärverriegelung, umfassend die mit dem Fanghaken 8 einstückig ausgebildete Drehfalle 4 in die Stellung der Figur 7 (Rückansicht) bzw. 8 (Vorderansicht) gebracht. Die Motorhaube kann nun frei geschwenkt werden. Wird sie wieder geschlossen, so bewirkt die äußere Fanghakenkontur 17, d.h. diejenige Kontur des Fanghakens 8, die in der Schließstellung der Sperrklinke 10 gegenüberliegt, dass die Drehfalle 4 der Figur 7 im Gegenuhrzeigersinn gedreht wird. Erreicht der Schließbolzen 7 die Ausnehmung 6, so bewirkt die zweite Feder 13 eine weitere Bewegung der Drehfalle 4 im Gegenuhrzeigersinn, wodurch sich der Fanghaken 8 mit seiner inneren Fanghakenkontur 16 auf den Schließbügel 7 legt und diesen sichert.

### Bezugszeichenliste

- 01: Schlossgehäuse
- 02: Innenwand
- 03: Innenwand
- 04: Drehfalle
- 05: Bolzen
- 06: Ausnehmung
- 07: Schließbügel
- 08: Fanghaken
- 09: Rückstellfeder
- 10: Sperrklinke
- 11: Bowdenzug
- 12: erste Feder
- 13: zweite Feder
- 14: zweiter Anschlag
- 15: erster Anschlag
- 16: innere Fanghakenkontur
- 17: äußere Fanghakenkontur
- 18: Schenkel
- 19: Schenkel

## Patentansprüche

1. Haubenschloss mit einer Drehfalle (4) für einen Schließbügel (7) zum Sichern der Motorhaube eines Kraftfahrzeugs, mit einer Primärverriegelung, bei der der Schließbügel (7) in eine Ausnehmung (6) der Drehfalle (4) aufgenommen ist und eine Sperrklinke (10) die Drehbewegung der Drehfalle (4) verhindert, und mit einer Sekundärverriegelung für den zu sichernden Schließbügel (7), wobei die Sekundärverriegelung einen einstückig mit der Drehfalle (4) ausgebildeten Fanghaken (8) umfasst, mit einem Schlossgehäuse (1) und mit einer ersten Feder (12), die in der Lage ist, indem sie sich am Schlossgehäuse (1) abstützt, nach Entsperren der Primärverriegelung die Drehfalle (4) aus einer der Primärverriegelung entsprechenden Schließposition in eine der sekundären Verriegelung entsprechende Drehfallenstellung zu drehen, bei der der Schließbügel (7) vom Fanghaken (8) erfasst wird, **dadurch gekennzeichnet, dass** die Drehfalle (4) einen der ersten Feder (12) entgegenwirkenden ersten Anschlag (15) besitzt, der so angeordnet ist, dass die erste Feder (12) in der genannten Drehfallenstellung die Gegenwirkung des ersten Anschlags (15) erfährt und vom ersten Anschlag (15) kraftlos gemacht wird.

2. Haubenschloss nach Anspruch 1, bei dem die erste Feder (12) eine sich an dem Schlossgehäuse (1) abstützende Schenkelfeder (12) ist, und der erste Anschlag (15) seitlich von der Drehfulle (4) absteht.

3. Haubenschloss nach Anspruch 2, bei dem die Position des ersten Anschlags (15) so gewählt ist, dass der erste Anschlag (15) in der Drehfallenstellung gegen einen sich abstützenden Schenkel (18) der Schenkelfeder (12) stößt, wenn ein zugeordneter Schließbügel (7) vom Fanghaken (8) erfassbar ist.

4. Haubenschloss nach einem der vorhergehenden Ansprüche, bei dem eine zweite Feder (13) vorgesehen ist, die der ersten Feder (12) entgegenwirkt.

5. Haubenschloss nach Anspruch 4, bei dem das von der ersten Feder (12) auf die Drehfalle (4) ausgeübte Drehmoment größer ist als dasjenige der zweiten Feder (13).

6. Haubenschloss nach Anspruch 4 oder 5, bei dem die zweite Feder (13) eine an einem Schlossgehäuse befestigte Schenkelfeder ist, und die Drehfalle (4) einen seitlich abstehenden zweiten Anschlag (14) besitzt.

7. Haubenschloss nach Anspruch 6, bei dem die Position des zweiten Anschlags (14) so gewählt ist, dass der zweite Anschlag (14) in der Schließstellung des Haubenschlosses gegen einen Schenkel (19) der Zweiten Schenkelfeder (13) stößt.

8. Haubenschloss nach einem der vorhergehenden Ansprüche, bei dem die Sperrklinke (10) der Primärverriegelung mit einem Bowdenzug (11) betätigbar ist.

## Claims

1. A bonnet lock with a rotary latch (4) for a striker (7) for securing the bonnet of a motor vehicle, comprising a primary lock in which the striker (7) is received in a recess (6) of the rotary latch (4), and a pawl (10) prevents the rotational movement of the rotary latch (4), and a secondary lock for the striker (7) to be secured, with the secondary lock comprising an arresting hook (8) which is arranged integrally with the rotary latch (4), with a lock housing (1) and a first spring (12) which, by resting on the lock housing (1), is capable of rotating the rotary latch (4), after the unlocking of the primary lock, from a closing position corresponding to the primary lock to a rotary latch position corresponding to the secondary lock, in which the striker (7) is grasped by the arrester hook (8), **characterized in that** the rotary latch (4) comprises a first stop (15) acting against the first spring (12), which first stop is arranged in such a way that the first spring (12) is subject to the counter-action of the first stop (15) in the mentioned position of the rotary latch and is rendered powerless by the first stop (15).

2. A bonnet lock according to claim 1, wherein the first spring (12) is a leg spring (12) which rests on the lock housing (1) and the first stop (15) protrudes laterally from the rotary latch (4).

3. A bonnet lock according to claim 2, wherein the position of the first stop (15) is chosen in such a way that the first stop (15) in the rotary latch position meets a supporting leg (18) of the leg spring (12) when an associated striker (7) can be grasped by an arrester hook (8).

4. A bonnet lock according to one of the preceding claims,
wherein a second spring (13) is provided which acts against the first spring (12).

5. A bonnet lock according to claim 4, wherein the torque exerted by the first spring (12) on the rotary latch (4) is larger than that of the second spring (13).

6. A bonnet lock according to claim 4 or 5, wherein the second spring (13) is a leg spring fastened to a lock housing, and the rotary latch (4) comprises a laterally protruding second stop (14).

7. A bonnet lock according to claim 6, wherein the position of the second stop (14) is chosen in such a way that the second stop (14) meets a leg (19) of the second leg spring (13) in the closed position of the bonnet lock.

8. A bonnet lock according to one of the preceding claims, wherein the pawl (10) of the primary lock can be actuated with a Bowden cable (11).

## Revendications

1. Serrure de capot avec un pêne pivotant (4) pour un étrier de fermeture (7) destiné à sécuriser le capot moteur d'un véhicule à moteur, avec un verrouillage primaire dans lequel l'étrier de fermeture (7) est logé dans un évidement (6) du pêne pivotant (4) et un loquet de verrouillage (10) empêche la rotation du pêne pivotant (4), et avec un verrouillage secondaire pour un étrier de fermeture (7) à sécuriser, lequel verrouillage secondaire comprend un crochet de capture (8) formé d'un seul tenant avec le pêne pivotant (4), avec un boîtier de serrure (1) et avec un premier ressort (12) qui est en mesure, en s'appuyant sur le boîtier de serrure (1), de faire tourner le pêne pivotant (4) après le déblocage du verrouillage primaire d'une position de fermeture correspondant au verrouillage primaire à une position du pêne pivotant correspondant au verrouillage secondaire, dans lequel l'étrier de fermeture (7) est saisi par le crochet de capture (8), **caractérisée en ce que** le pêne pivotant (4) possède une première butée (15) s'opposant à l'action du premier ressort (12), qui est disposée de telle façon que le premier ressort (12) est soumis à l'action antagonique de la première butée (15) dans ladite position du pêne pivotant et est rendu inactif par la première butée (15).

2. Serrure de capot selon la revendication 1, dans laquelle le premier ressort (12) est un ressort spiralé (12) s'appuyant sur le boîtier de serrure (1), et la première butée (15) dépasse latéralement du pêne pivotant (4).

3. Serrure de capot selon la revendication 2, dans laquelle la position de la première butée (15) est choisie de telle façon que la première butée (15) bute dans la position du pêne pivotant contre un bras (18) du ressort spiralé (12) en appui quand un étrier de fermeture (7) associé peut être saisi par le crochet de capture (8).

4. Serrure de capot selon l'une des revendications précédentes, dans laquelle un deuxième ressort (13) s'opposant à l'action du premier ressort (12) est prévu.

5. Serrure de capot selon la revendication 4, dans laquelle le couple de rotation exercé sur le pêne pivotant (4) par le premier ressort (12) est plus important que celui du deuxième ressort (13).

6. Serrure de capot selon la revendication 4 ou 5, dans laquelle le deuxième ressort (13) est un ressort spiralé fixé sur un boîtier de serrure et le pêne pivotant (4) possède une deuxième butée (14) faisant saillie latéralement.

7. Serrure de capot selon la revendication 6, dans laquelle la position de la deuxième butée (14) est choisie de telle façon que la deuxième butée (14) bute contre un bras (19) du deuxième ressort spiralé (13) dans la position de fermeture de la serrure de capot.

8. Serrure de capot selon l'une des revendications précédentes, dans laquelle le loquet de verrouillage (10) du verrouillage primaire peut être actionné avec un câble Bowden (11).
